# EUROPÄISCHE PATENTSCHRIFT

(11) **EP 2 052 405 B1**
(45) Veröffentlichungstag und Bekanntmachung des Hinweises auf die Patenterteilung: **02.03.2011**
(21) Anmeldenummer: 07821614.0
(22) Anmeldetag: 22.10.2007
(51) Int. Cl.: H01J 61/28, H01J 61/26, H01J 61/72

(54) **ANLAUFKÖRPER FÜR EINE NIEDERDRUCKENTLADUNGSLAMPE**
STARTER MEMBER FOR A LOW-PRESSURE DISCHARGE LAMP
CORPS DE DÉMARRAGE POUR UNE LAMPE À DÉCHARGE BASSE PRESSION

(30) Priorität: 03.11.2006 DE 102006052026
(43) Veröffentlichungstag der Anmeldung: 29.04.2009
(73) Patentinhaber: Osram Gesellschaft mit beschränkter Haftung, 81543 München (DE)
(72) Erfinder: FUCHS, Kirsten, 86438 Kissing (DE); PANKRATZ, Klaus, 89343 Freihalden (DE); HÄMMER, Gerald, 86343 Königsbrunn (DE); LANGE, Paul, 86316 Friedberg (DE); MALIK, Viktor, 86420 Diedorf (DE); NOLL, Thomas, 85110 Kipfenberg (DE)
(86) Internationale Anmeldenummer: PCT/EP2007/061250
(87) Internationale Veröffentlichungsnummer: WO 2008/052897

(56) Entgegenhaltungen:
- EP-A- 0 327 346
- EP-A- 1 069 595
- EP-A- 1 176 627
- WO-A-96/19823
- WO-A-97/19461
- WO-A-2006/075347
- DE-A1- 19 528 390
- DE-B- 1 060 991

## Beschreibung

### Technisches Gebiet

Die vorliegende Erfindung begriff einen Anlaufkörper für eine Niederdruckentladungslampe, d. h. insbesondere eine Quecksilber-Niederdruckentladungslampe und eine AmalgamNiederdruckentladungslampe, eine Niederdruckentladungslampe mit einem derartigen Anlaufkörper und ein Verfahren zur Herstellung eines derartigen Anlaufkörpers.

### Stand der Technik

Quecksilber-Niederdruckentladungslampen, die im Unterschied zu Amalgam-Niederdruckentladungslampen zur Erzeugung des Lichtstroms im Entladungsgefäß reines Quecksilber aufweisen, haben den Vorteil, dass der Quecksilberdampfdruck bei Zimmertemperatur und somit der Anfangs-Lichtstrom relativ hoch sind.

In Fig. 1 ist der Lichtstrom über der Anlaufzeit für Quecksilber-Niederdruckentladungslampen wiedergegeben. Fix. 1 kann entnommen werden, dass das Sofortlicht kurz nach dem Einschalten der Niederdruckentladungslampe im Vergleich zu dem nach 180 Sekunden vorliegenden, stabilisierten Wert nur bei einer Größe von 30% liegt.

Aus der Druckschrift DE 69607741T2 ist eine Vorrichtung zur Quecksilberabgabe zur Absorption reaktiver Gase und zur Elektrodenabschirmung in Niederdruckentladungslampen bekannt, wobei auf einen metallischen Streifen in einem Kaltwalzvorgang nebeneinander Streifen aus Quecksilber abgebendem Material und pulverförmigem Gettermaterial ausgewalzt werden. Aus diesen Streifen können sogenannte Abschirmblech geformt werden, die in der Nähe der Elektrode angeordnet werden bzw. diese umgeben. Dadurch kann verhindert werden, dass durch Sputtern abgetragenes Emittermaterial sich auf der Leuchtstoffschicht im Elektrodenbereich niederschlägt, womit eine Schwärzung verhindert wird. Durch die Gettermaterialien werden reaktive Gase, wie Wasserstoff, Sauerstoff und Wasser, die die Funktionstilchtigkeit der Leuchtstoffröhren beeinträchtigen, vermieden. In einer derartigen Niederdruckentladungslampe hat der metallische Streifen die Funktion der Quecksilberabgabe, der Sorption reaktiver Gase und der Elektrodenabschirmung. Der Lichtstromanlauf einer derartigen Quecksilber-Niederdruckentlcdungslampe entspricht jedoch noch nicht vollständig den Erwartungen des Verbrauches.

Amalgam-Niederdruckentladungslampen haben bei Zimmertemperatur einen niedrigen Quecksilberdampfdruck, wodurch der Anfangs-Lichtstrom relativ gering ist, und die Anlaufzeit zudem infolge einer nur langsamen Erhöhung des Dampfdrucks nach dem Einschalten relativ lang ist.

Bei einer bekannten Ausführungsform der Amalgam-Niederdruckentladungslampen ist sowohl ein Arbeitsamalgam als auch Anlaufamalgam vorgesehen. Das Anlaufamalgam befindet sich in der Näher der Wendel, beispielsweise auf der die Stromzuführungsdrähte zusammenhaltenden Glasperle. Durch ein derartiges Aniaufärnalgam kann die Anlaufzeit verringert werden. Vorraussetzüng ist dafür, dass eine ausreichende Zeit vor dem Einschalten zur Verfügung steht, damit eine ausreichende Menge an Quecksilber durch das Anlaufamalgam aufgenommen wird.

Aus Fig. 2 geht hervor, dass bei derartigen Amalgam-Niederdruckentladungslampen bis ungefähr 2000 Sekunden nach Inbetriebnahme der Niederdruckentladungslampe ein Lichtstromloch auftritt. Dieses ist dadurch bedingt, dass nach einer Abgabe des Quecksilbers vom Anlaufflag eine Übersättigung der Gasphase mit Quecksilber auftritt. Wenn das Arbeitsamalgam das flüssige Quecksilber im Wesentlichen vollständig aufgenommen hat, beginnt der Lichtstrom wieder zu steigen.

Die Dokumente EP1069595 undEP176627 offenbaren Quecksilber-Niederdruckentladungslampen mit einem Anlaufkörper als Zusatzflag in der Nähe jeder der Elektrode. Der Anlaufkörpen weist eine Quecksilberaufnehmende Indium Schicht auf, durch die vor dem Start der Lampe Quecksilber aufnehmbar ist.

### Darstellung der Erfindung

Die Aufgabe der vorliegenden Erfindung ist es, einen Anlaufkörper für eine Niederdruckentladungslampe zu schaffen, durch den ein erhöhter Lichtstrom nach dem Einschalten der Niederdruckentladungslampe ermöglicht wird und die Lebensdauer der Lampe erhöht wird. Ferner soll eine Niederdruckentladungslampe mit einem derartigen Anlaufkörper und ein Verfahren zur Herstellung eines derartigen Anlaufkörpers geschaffen werden.

Diese Aufgabe wird erfindungsgemäß durch die Merkmale der Ansprüche 1, 2, 7 und 13 gelöst.

Es wird ein Anlaufkörper für eine Quecksilber-Miederdruckentladungslampe vorgesehen, der eine quecksilberaufnehemnde Schicht aufweist, durch die in der Auszeit der Lampe zwischen zwei Starts Quecksilber aufnehmbar ist. Dadurch lässt sich das Anlaufverhalten der Niederdruckentladungslampe verbessern.

Der Anlaufkörper weist eine die quecksilberaufnehmende Schicht zumindest abschnittsweise bedeckende Überzugsschicht auf, die mit Quecksilber kein Amalgam bildet und die bevorzugt Titan aufweist. Dadurch lässt sich die Oxidation der quecksilberaufnehmenden Schicht, die beispielsweise während des Herstellungsprozesses entsthene kann, verringern und gleichzeitig eine Getterwirkung erzielen.

Ferner wird erfindungsgemäß ein Anlaufkörper für eine Amalgam-Niederdruckentladungslampe vorgesehen, der eine quecksilberaufnehmende Schicht, durch die vor dem Start der Lampe Quecksilber aufnehmbar ist, und einen Überzug, der die quecksilberaufnehmende Schicht zumindest abschnittsweise bedeckt, aufweist. Der Überzug bildet mix Quecksilber kein Amalgam und weist bevorzugt Titan auf. Auf diese Weise lässt sich auch bei Amalgarn-Niederdruckentladungslampen die Getterwirkung nutzen und das Oxidationsverhalten der quecksilberaufnehmenden Schicht verbessern. Im Ergebnis kann ein Lichtstrornloch von geringerer Länge und mit geringerer Tiefer erhalten werden.

Es wird bevorzugt, wenn die quecksilberaufnehmende Schicht Indium aufweist, durch das sich eine schnelle Aufnahme und Abgabe von Quecksilber realisieren lässt.

Der Titan aufweisende Überzug wird vorzugsweise aus Titanpulver, Betone und Wasser hergestellt, so dass eine vortreffliche Getterwirkung realisierbar ist.

Titan ist in einer bevorzugten Ausführungsform in einer Menge von ungefähr 1 bis 2 mg, vorzugsweise 1,5 mg aufgebracht, so dass bei guter Blockierung der Oxidierung der quecksilberaufnehmenden Schicht eine vortreffliche Aufnahme und P.bgabe des Quecksilbers durch die quecksilberaufnehmende Schicht realisierbar ist und gleichzeitig die Getterwirkung der Überzugsschicht realisierbar ist.

Der Anlaufkörper weist vorzugsweise einen Grundkörper auf, der aus rostfreien Stahl gebildet ist, da dieser mit Quecksilber keine Amalgamverbindung eingeht.

Ferner wird erfindungsgemäß eine Niederdruckentladungslampe mit einem Entladungsgefäß, zwei Elektroden und einem vorstehend beschriebenen Anlaufkörper vorgesehen, der in der Nähe zumindest einer der Elektroden angeordnet ist. Auf diese Weise wird sichergestellt, dass bei aufgebrachter Titan-Überzugsschicht der erforderliche Temperatürbereich für die Getterwirkung des Titans erreichbar ist.

In einer Ausführungsform der Niederdruckentladungslampe ist ein Anlaufkörper jeder der Elektrode zugeordnet, so dass an jeder Elektrode das Anlaufverhalten der Niederdruckentladungslampe begünstigt wird.

Es wird bevorzugt, dass der Abstand zwischen Anlaufkörper und einer Wendel einer Elektrode in einer solchen Weise ausgewählt wurde, dass die Temperatur am Anlaufkörper im Bereich zwischen 250 C° und 400 C°, stärker bevorzugt im Bereich zwischen 300 und 350 C° liegt, um eine vortreffliche Getterwirkung zu erzielen.

Der Abstand zwischen Anlaufkörper und einer Wendel einer Elektrode beträgt vorzugsweise 1 bis 2 mm, sodass die Temperatur am Anlaufkörper für die Getterwirkung erzielbar ist.

Die quecksilberaufnehmende Schicht ist stärker bevorzugt in einer solchen Menge am Anlaufkörper vorgesehen, dass die durch den Anlaufkörper freigesetzte Menge an Quecksilber den auf Grund von Adsorption verursachten Verlust an Quecksilber in der Startphase der Lampe im Wesentlichen ausgleicht. Dadurch wird eine Übersättigung der Gasphase mit Quecksilber vermieden und ein vortreffliches Anlaufverhalten erreicht.

Es wird ferner bevorzugt, dass die quecksilberaufnehmende Schicht am Anlaufkörper in einer solcher Menge vorgesehen ist, dass diese Quecksilber im Bereich von ungefähr 5 bis 10% der Quecksilber-Menge im Entladungsgefäß aufnimmt. Durch Versuche der Erfinder hat sich herausgestellt, dass dieser Bereich für ein besonders schnelles Anlaufen der Niederdruckentladungslampe günstig ist.

Ferner wird ein Verfahren zur Herstellung eines Anlaufkörpers für eine Niederdruckentladungslampe vorgesehen mit den Schritten: Vorsehen eines Grundkörpers, Aufbringen einer quecksilberaufnehmenden Schicht auf den Grundkörper und Vorsehen einer Paste, die Titan aufweist, sowie Aufbringen von dieser zumindest abschnittsweise auf die quecksilberaufnehmende Schicht. Dadurch lässt sich in einfacher Weise ein Anlaufkörper mit geringerem vorrichtungstechnischen Auffand herstellen.

Es wird bevorzugt, dass die Überzugsschicht durch Tauchbeschichtung aufgetragen wird, was den Herstellungsprozess vereinfacht. In einem weiteren Schritt kann nach dem Aufbringen der quecksilberaufnehmenden Schicht und von Titan der Grundkörper getrocknet werden, so dass der Anlaufkörper in kurzer Zeit zur Verführung steht.

Es wird bevorzugt, dass die Schritte des Ausbringens von Titan und des Trocknens zumindest einmal wiederholt werden, um die gewünschte Schichtdicke zu erreichen.

Besonders vorteilhafte Ausgestaltungen finden sich in den abhängigen Ansprüchen.

### Kurze Beschreibung der Zeichnungen

Nachstehend wird die Erfindung anhand eines bevorzugten Ausführungsbeispieles näher erläutert. Es zeigen:
Fig. 1 eine Darstellung des Lichtstroms über dar Anlaufzeit bei einer Quecksilber-Niederdruckentladungslampe,
Fig. 2 den relativen Lichtstrom über der Zeit bei einer Amalgam-Niederdruckentladungslampe,
Fig. 3 ein Anlaufflag mit einer aufgebrachten quecksilberaufnehmenden Schicht für eine Quecksilber-Niederdruckentladungslampe,
Fig. 4 ein Anlaufflag mit aufgebrachter Indiumschicht und aufgebrachter titanhaltiger Schicht für eine Quecksiiber-Niederdruckentladungslampe bzw. eine Amalgam-Niederdruckentladungslampe, und
Fig. 5 ein Entladungsgefäß einer Quecksilber-Niederdruckentladungslampe mit erfindungsgemäßen An-aufflags in schematischer Darstellung.

### Bevorzugte Ausführung der Erfindung

Fig. 3 zeigt einen Anlaufkörper für eine Quecksilber-Niederdruckentladungslampe entsprechend dem ersten Ausführungsbeispiel. Dieser Anlaufkörper 1 weist einen Grundkörper 2 aus Flachmaterial in Streifenform auf, der bevorzugt aus rostfreiem Stahl gefertigt ist. Dieser Rundkörper 2 wird ungefähr mittig durch eine Einschnürung 4 in zwei Hälfte unterteilt. Die eine der Hälften, in Fig. 3 die rechte Hälfte, dient zu Befestigung des Anlaufsflags benachbart zu einer Elektrode der Niederdruckentladungslampe und die andere Hälfte, in Fig. 3 die linke Hälfte, dient zum Auftragen einer quecksilberaufnehmenden Schicht 6.

Im gezeigten Ausführungsbeispiel weist diese quecksilberaufnehmende Schicht 6 Indium auf. Durch die aufgebrachte Schicht 6 soll Quecksilber aus dem Entladungsgefäß der Niederdruckentladungslampe, in das der Anlaufkörper 1 eingebracht ist, im ausgeschalteten Zustand der Niederdruckentladungslampe aufgenommen werden und bei einem Einschalten abgegeben werden.

Da das Anlaufflag nah an der erwärmten Elektrode angeordnet ist, erfolgt eine schnelle Freisetzung des Quecksilbers. Dieses freigesetzte Quecksilber soll den Quecksilberverlust auf Grund der physikalischen Adsorption von Quecksilber an der fluoreszierenden Schicht an der Innenseite des Entladungsgefäßes ausgleichen. Somit ist es bevorzugt, dass die Menge an Indium in einer solchen Weise vorgesehen wird, dass die von der Indiumschicht aufgenommene und abgegebene Quecksilbermenge mindestens so groß ist wie die Hg-Menge, die in der Lampenstartphase auf Grund der physikalischen Adsorption durch die phosphorsierende Schicht von Quecksilber aufgenommen wird, bevorzugt aber so groß ist, dass bei vollständiger Verdampfung in der Lampe ein Dampfdruck von einigen Pascal erzeugt wird.

Durch einen erfindungsgemäßen Anlaufkörper 1 wird der Lichtanlaufstrom nach einem Einschalten der Quecksilber-Niederdruckentladungslampe im Vergleich zu dem von Fig. 1 erhöht. Durch das Vorsehen einer Indiumschicht an einem Anlaufköper für Quecksilber-Niederdruckentladungslampen, aber auch für Amalgam-Niederdruckentladungslampen ergibt sich eine Vielzahl von Problemen:
Da das Entladungsgefäß im Laufe des Herstellungsprozesses erhöhten Temperaturen ausgesetzt ist, oxidiert das Indium auf dem Anlaufkörper, woraus sich wiederum ein verschlechtertes Anlauf verhalten der Niederdruckentladungslampe ergibt. Diese Oxidation kann zwar durch eine Vergrößerung des Abstandes des Anlauf körpers von der Quetschung minimiert werden, aber dadurch ergeben sich andere Nachteile, wie z.B. zu lange Lampenenden.

Die Menge an Indium verringert sich durch eine Vielzahl von Faktoren. Das Indium kriecht entlang eines Gradienten von geringer Temperatur zu höherer Temperatur, wobei der Stroz in der Regel stark oxidiert ist. Ferner tritt ein Sputtern von Indium durch die Entladung auf, insbesondere auf Grund zusätzlicher Verunreinigung der Lampe und bei einer galvanische Verbindung zwischen dem Anlaufkörper und dem Stroz. Eine Umgehungslösung ist zwar das Einbringen des Anlaufkörpers in die Glasperle, wodurch sich jedoch weitere Fertigungsprobleme ergeben. Eine Überdosierung der Indiummenge über die in der vorliegenden Erfindung verwendete Menge von 0,5 bis ungefähr 1 mg pro Flag hinaus führt zu erhöhren Kosten bei der Herstellung der Indiumschicht.

Bei Amalgam-Niederdruckentladungslampen tritt ein starkes Überschwingen des Quecksilberdampfdruckes während der Anlaufphase auf, wodurch das in Fig. 2 gezeigte Lichtstromloch nach ungefähr zwei Minuten entsteht. Dieses Überschwingen lässt sich zwar durch eine Verringerung der Indiurzu-nenge reduzieren, es entstehen aber die Oxidationsverluste, die vorstehend genannt sind, so dass eine Verringerung der Indiummenge keine Lösung darstellt.

Im Entladungsgefäß liegen aus dem Pumpprozess Verunreinigungen vor. Ferner entstehen Verunreinigungen über die Lebensdauer der Lampe insbesondere durch die Zersetzung von Wasser auf Grund der Entladung, wodurch sich beispielsweise auch die Wasserstoffkonzentration über die Lebensdauer erhöht. Dieses äußert sich in einem Anstieg der Brennspannung, was die Lebensdauer der Lampe negativ beeinflusst. Diese Auswirkungen lassen sich durch lange Prozesszeiten und hohe Temperaturen beim Pumpen verringern. Dadurch ergibt sich jedoch eine erhöhte Herstellungsaufwand.

Die vorstehend genannten Nachteile der quecksilberabgebenden Schicht auf dem Anlaufkörper 1 aus Fig. 3 können durch einen Anlaufkörper 10 aus Fig. 4, der in Quecksilber-Niederdruckentladungslampen und Amalgam-Niederdruckentladungslampen einsetzbar ist, beseitigt werden. Der Grundkörper 2 mit Einschnürung 4 und die quecksilberaufnehmende Schicht 6 des Anlaufskörpers 10 aus Fig. 4 entsprechen denen aus Fig. 3. Auf die quecksilberaufnehmende Schicht 6 ist in Fig. 4 zusätzlich eine Überzugsschicht 8, die Titan aufweist, aufgebracht.

Dieser Aufbringprozess kann beispielsweise wie folgt erfolgen:
Als erstes wird eine Paste aus Titanpulver und einem rheologischen Additiv vorbereitet und anschließend diese Paste durch Tauchbeschichtung auf den Anlaufkörper 1, der die Indiumbeschichtung 6 aufweist, aufgetragen. Anschließend erfolgt ein Trocken der Überzugsschicht. In Abhängigkeit von der gewünschten Schichtdicke und der gewünschten Menge an Titan am Anlaufkörper 10 kann die Tauchbeschichtung und das Trocknen einmal oder mehrmals wiederholt werden.

Mit einer derartigen zumindest abschnittsweise auf die quecksilberaufnehmende Schicht 6 aufgebrachten Überzugsschicht 8 kann eine Oxidation während des Herstellungsprozesses stark verringert werden, ohne dass sich das Anlaufverhalten der Niederdruckentladungslampe verschlechtert. Ferner stellt die Überzugsschicht eine starke Behinderung für das Kriechen des Indiums entlang des Temperaturgradienten dar. Auch ein Sputtern von Indium wird stark verringert, da die Überzugsschicht die äußere Schicht ist und somit als erstes Titan gesputtert wird.

Bei Amalgam-Niederdruckentladungslampen lässt sich auch eine deutliche Verringerung der Indiummenge vornehmen, wodurch sich die Kosten reduzieren lassen und ein Überschwingen beim Lichtstrom verringert wird.

Da die Überzugsschicht: eine Oxidation des Indiums stark verringert, kann der Abstand zwischen Wendel und Anlauf - körper verringert werden, beispielsweise auf 1 bis 2 mm. Dadurch kann der Anlaufkörper schneller erwärmt werden und ergibt sich ein schnelleres Anlaufverhalten im Vergleich zu Anlaufkörper, die in größerem Abstand zur Wendel angebracht sind.

Bei einem geringen Abstand zwischen Wendel und Anlaufkörper wird der Anlaufkörper nun heiß genug, damit die Überzugsschicht eine Gettervairkung aufweisen kann, insbesondere für Wasserstoff, der aus der Zersetzung von Wasser entsteht. Im Ergebnis lässt stich eine Verlängerung der Lebensdauer erzielen.

Bei der Gestaltung der Überzugsschicht, insbesondere in Hinblick auf ihre Dicke und die Korngröße, sind die Quecksilberdiffusion sowohl in Richtung der Quecksilberübgahe der Schicht 6 als auch der Quecksilberaufnahme der Schicht 6 sowie auch die Funktion der Überzugsschicht als Getter, als Oxidationswiderstand und Kriechbarriere zu berücksichtigen.

Das verbesserte Auflauf verhalten auf Grund der erfindungsgemäßen Anlaufkörper 1 und 10 hat auch Auswirkung auf die Verwendung der elektronischen Vorschaltgeräte für die Niederdruckentladungslampe. Bei dem Schaltungsaufbau kann der erhöhte Lichtstrom nach dem Einschalten der Niederdruckentladungslampe berücksichtigt werden.

In Fig. 5 ist eine Quecksilber-Niederdruckentladungslampe dargestellt, die ein Entladungsgefäß 12 aufweist, das drei Gefäßsegmente 12a, 12b, 12c, deren Entladungsräume miteinander verbunden sind, aufweist. Jedes dieser Segmente 12a, 12b, 12c hat im Wesentlichen U-Form. Zur Vereinfachung der zeichnerischen Darstellung sind die normalerweise in 120°-Symmetrie angeordneten Segmente nebeneinander dargestellt. Kiederdruckentladungslampen mit derartigen Entladungsgefäßen werden von OSRAM beispielsweise unter der Bezeichnung "DULUX EL" vertrieben. Die Innenflächen des Entladungsgefäßes 12 sind mit einem Pulver aus fluoreszierendem Material beschichtet und das Entladungsgefäß ist mit einem Edelgas, vorzugsweise Argon oder Neon, sowie mit Quecksilberdämpfen gefüllt.

An jedem der Endabschnitte des Entladungsgefäßes ist eine Elektrode 14, 16 vorgesehen, jede der Elektroden hat Stromzuführungsdrähte 18a,18b, 20a, 20b, die aus dem Entladungsgefäß herausgeführt sind und die über eine Glasperle 22, 24 fixiert sind und zu den jeweiligen Wendeln 26, 28 führen. Zwischen den Glasperlen 22, 24 und jeweiliger Wendel 26, 28 ist ein erfindungsgemäßer Anlaufkörper 10 benachbart zu Wendel 26, 28 vorgesehen. Am mittleren Segment 12B des Entladungsgefäßes 12 ist eine Kaltstelle 30 dargestellt, an der sich im üblichen hängenden Betrieb der Lampe flüssiges Quecksilber ansammelt.

Im Betrieb der Lampe bestimmt die Temperatur an dieser Kaltstelle den Quecksilberdampfdruck in der Lampe. Wird die Lampe ausgeschaltet, kühlen die Anlaufkörper 10 ab, was dazu führt, dass diese Quecksilber aus der Gasphase aufnehmen könne, welches von der Kühlstelle 30 so lange geliefert wird, bis sich ein Gleichgewicht eingestellt hat.

Wird die Lampe eingeschaltet, so erwärmten sich die Anlaufkörper 10 schneller als die Kühlstelle 30. Während des Lampenstarts aus der Gasphase verlorenes Quecksilber wird daher über die Anlaufkörper wesentlich schneller nachgeliefert als über die Kühlstelle, was letztendlich zu einer Verbesserung des Anlaufverhaltcns führt.

Durch den Anlaufkörper 10 erfolgt auf Grund der Nähe zu den Wendeln 26, 28 eine schnelle Abgabe von Quecksilber, während an der Kaltstelle 30 auf Grund der vorhandenen niedrigen Temperatur flüssige Quecksilber vorliegt und eine nur langsame Quecksilberabgabe beim einschalten der Niederdruckentladungslampe erfolgt.

Bei in den Figuren nicht dargestellten Amalgam-Niederdruckentladungslampen findet auf Grund der unterschiedlichen Dampfdruck von Arbeitsamalgam und Anlaufamalgam in den Ein- und Aus-Phasen der Lampe eine Umschichtung des Quecksilbers von Anlaufamalgam in des Arbeitsamalgam und in umgekehrter Richtung statt. In der Einschaltphase bildet sich dabei zwischenzeitlich eine Kaltstelle aus, durch die die Lampe zur Quecksilberlampe gemacht wird.

Für das Arbeitsamalgam kann bei den erfindungsgemäßen Amalgam-Niederdruckentladungslampen ein beliebiges Arbeitsamalgam verwendet werden, beispielsweise ein in den Pumpstängel eingebrachtes Arbeitsamalgam, vor dem beispielsweise eine Eisenscheibe oder Eisenkugel angeordnet ist, durch die ein Eindringen des Arbeitsamalgams in das Entladungsgefäß verhindert wird. Darüber hinaus kann das Arbeitsamalgam beispielsweise auf Streckmetall aufgebracht in das Entladungsgefäß eingebracht sein. Dabei ist der Abstand zwischen der Wendel und dem Anlaufamalgam ist niedriger als der Abstand zwischen Wendel und dem Arbeitsamalgam.

Für eine vorteilhafte Getterwirkung der Überzugsschicht 6 sowohl bei Quecksilber-Niederdruckentladungslampen als auch bei Amalgam-Niederdruckentladungslampon wird es bevorzugt, wenn der Anlaufkörper auf eine Temperatur im Bereich von 250 C° bis 400 C°, stärker bevorzugt zwischen 300 C° und 350 C° erwärmt ist.

Die vorliegende Erfindung ist nicht- auf die Verwendung von Indium als Material für die quecksilberaufnehmende Schicht 6 und auf die Verwendung von Titan als Material für die Überzugsschicht begrenzt, sondern es kann für die quecksilberaufnehmende Schicht eine jegliche Quecksilberquelle verwendet werden und für die Überzugsschicht ein beliebiges Material, durch das der Verlustprozess des Materials des quecksilbersaufnehmenden Schicht vermieden wird und bei dem eine Getterwirkung in dem für Niederdruckentladungslampen eingesetzten Betriebsbereich vorhandeln ist.

Offenbart ist ein Anlaufkörper, auf den eine quecksilberaufnehmende Schicht aufgebracht ist, und der an Quecksilber-Niederdruckentladungslampen einsetzbar ist. Ein Anlaufkörper für eine Amalgam-Niederdruckentladungslampe weist auf einem Grundkörper eine quecksilberaufnehmende Schicht auf, auf der sich eine Überzugsschicht befindet, durch die ein Verlustprozess des Materials der quecksilberaufnehmenden Schicht verhinderbar ist und das Getterwirkung aufweist.

## Patentansprüche

1. Anlaufkörper (1) für eine Quecksilber-Niederdruckentladungslampe, der eine quecksilberaufnehmende Schicht (6) aufweist, durch die vor dem Start der Lampe Quecksilber aufnehmbar ist, und mit einem Überzug (8), der mit Quecksilber kein Amalgam bildet, vorzugsweise Titan aufweist und der die quecksilberaufnehmende Schicht (6) zumindest abschnittsweise bedeckt.

2. Anlaufkörper (10) für eine Amalgam-Niederdruckentladungslampe, der aufweist: eine quecksilberaufnehniende Schicht (6), durch die vor dem Start der Lampe Quecksilber aufnehmbar ist, und einen Überzug (8), der mit Quecksilber kein Amalgam bildet, vorzugsweise Titan aufweist und der die quecksilberaufnehmende Schicht zumindest abschnittsweise bedeckt.

3. Anlaufkörper nach einem der vorhergehenden Ansprüche, wobei die quecksilberaufnehmende Schicht (6) Indium aufweist.

4. Anlaufkörper nach einem der vorhergehenden Ansprüche, wobei der Titan aufweisende Überzug (8) zumindest teilweise aus Titanpulver besteht.

5. Anlaufkörper nach einem der vorhergehenden Ansprüche, wobei durch den Überzug (8) Titan in einer Menge von ungefähr 1,0 bis 2,0 mg/cm², vorzugsweise mit ungefähr 1,5 mg/cm², in Flocken aufgebracht ist.

6. Anlaufkörper nach einem der vorhergehenden Ansprüche, wobei der Anlaufkörper einen Grundkörper (2) aus rostfreiem Stahl aufweist, auf den die quecksilberaufnehmende Schicht (6) und der Titan aufweisende Überzug (8) aufgebracht sind.

7. Niederdruckentladungslampe mit einem Entladungsgefäß, zwei Elektroden (14, 16) und einem Anlaufkörper (1, 10) nach Anspruch 1 oder 2, wobei der Anlaufkörper (1, 10) in der Nähe zumindest einer der Elektroden, vorzugsweise als Zusatzflag zwischen den Ansetzstegen der Lampe, angeordnet ist.

8. Niederdruckentladungslampe nach Anspruch 7, wobei ein Anlaufkörper (1, 10) nach Anspruch 1 jeder der Elektroden (14, 16) zugeordnet ist.

9. Niederdruckentladungslampe nach Anspruch 7 oder 8, wobei der Abstand zwischen Anlaufkörper (1, 10) und einer Wendel (26, 28) einer Elektrode (14, 16) in einer solchen weise ausgewählt wurde, dass die Temperatur am Anlaufkörper (1, 10) im Bereich zwischen 250 °C und 400°C, stärker bevorzugt im Bereich zwischen 300 und 350°C liegt.

10. Niederdruckentladungslampe nach einem der Ansprüche 7 bis 9, wobei der Abstand zwischen Anlaufkörper (1, 10) und einer Wendel (26, 28) einer Elektrode 1 bis 2 mm beträgt.

11. Niederdruckentladungslampe nach einem der Ansprüche 7 bis 10, wobei die quecksilberaufnehmende Schicht (6) in einer solchen Menge am Anlaufkörper (1, 10) vorgesehen ist, dass die durch den Anlaufkörper freigesetzte Menge an Quecksilber den aufgrund von Adsorption verursachten Verlust an Quecksilber in der Startphase der Lampe zumindest ausgleicht.

12. Niederdruckentladungslampe nach einem der Ansprüche 7 bis 11, wobei die quecksilberaufnehmende Schicht (6) am Anlaufkörper in einer solche Menge vorgesehen ist, dass diese innerhalb einer typischen Auszeit der Lampe von einigen Stunden bei vollständiger Verdampfung einen Dampfdruck von einigen Pascal in der Lampe erzeugt.

13. Verfahren zur Herstellung eines Anlaufkörper für eine Niederdruckentladungslampe mit den Schritten a) Vorsehen eines Grundkörper (2), b) Aufbringen einer quecksilberaufnehmenden Schicht (6) auf den Grundkörper und c) Vorsehen eine Schlamms, der Titan aufweist, und Aufbringen von diesem zumindest abschnittweise auf die quecksilberaufnehmenden Schicht (6).

14. Verfahren nach Anspruch 13, wobei in Schritt c) das Aufbringen durch Tauchbeschichtung erfolgt.

15. Verfahren nach Anspruch 13 oder 14 mit einem Schritt d), der sich an Schritt c) anschließt, in dem der mit der quecksilberaufnehmenden Schicht und Titan beschichtete Grundkörper (2) getrocknet wird.

16. Verfahren nach Anspruch 15 mit einem Schritt e), der sich an Schritt d) anschließt, in dem die Schritt c) und d) zumindest einmal wiederholt werden.

## Claims

1. Startup element (1) for a mercury low-pressure discharge lamp, which startup element comprises a mercury-absorbing layer (6), by means of which mercury can be absorbed prior to starting of the lamp, and with a coating (8), which does not form an amalgam with mercury, preferably comprises titanium and covers at least sections of the mercury-absorbing layer (6).

2. Startup element (10) for an amalgam low-pressure discharge lamp, which startup element has: a mercury-absorbing layer (6), by means of which mercury can be absorbed prior to starting of the lamp, and a coating (8), which does not form an amalgam with mercury, preferably comprises titanium and covers at least sections of the mercury-absorbing layer.

3. Startup element according to one of the preceding claims, wherein the mercury-absorbing layer (6) comprises indium.

4. Startup element according to one of the preceding claims, wherein the titanium-comprising coating (8) is at least partially composed of titanium powder.

5. Startup element according to one of the preceding claims, wherein, by means of the coating (8), titanium is applied in a quantity of approximately 1.0 to 2.0 mg/cm², preferably approximately 1.5 mg/cm², in flocks.

6. Startup element according to one of the preceding claims, wherein the startup element has a basic body (2) made from stainless steel onto which the mercury-absorbing layer (6) and the titanium-comprising coating (8) are applied.

7. Low-pressure discharge lamp with a discharge vessel, two electrodes (14, 16) and a startup element (1, 10) according to Claim 1 or 2, wherein the startup element (1, 10) is arranged in the vicinity of at least one of the electrodes, preferably as an additional flag between the attachment webs of the lamp.

8. Low-pressure discharge lamp according to Claim 7, wherein a startup element (1, 10) according to Claim 1 is associated with each of the electrodes (14, 16).

9. Low-pressure discharge lamp according to Claim 7 or 8, wherein the distance between the startup element (1, 10) and a filament (26, 28) of an electrode (14, 16) has been selected in such a way that the temperature at the startup element (1, 10) is in the range of between 250°C and 400°C, more preferably in the range of between 300 and 350°C.

10. Low-pressure discharge lamp according to one of Claims 7 to 9, wherein the distance between the startup element (1, 10) and a filament (26, 28) of an electrode is 1 to 2 mm.

11. Low-pressure discharge lamp according to one of Claims 7 to 10, wherein the mercury-absorbing layer (6) has been provided on the startup element (1, 10) in such a quantity that the quantity of mercury released by the startup element at least compensates for the loss of mercury caused by adsorption in the starting phase of the lamp.

12. Low-pressure discharge lamp according to one of Claims 7 to 11, wherein the mercury-absorbing layer (6) has been provided on the startup element in such a quantity that said layer generates a vapor pressure of a few pascals in the lamp within a typical off time of the lamp of a few hours given complete evaporation.

13. Process for the production of a startup element for a low-pressure discharge lamp having the steps of a) providing a basic body (2), b) applying a mercury-absorbing layer (6) to the basic body, and c) providing a slurry which comprises titanium and applying said slurry to at least sections of the mercury-absorbing layer (6).

14. Process according to Claim 13, wherein, in step c), the application takes place by means of dip-coating.

15. Process according to Claim 13 or 14 with a step d), which follows on from step c) and in which the basic body (2) coated with the mercury-absorbing layer and titanium is dried.

16. Process according to Claim 15 with a step e), which follows on from step d) and in which steps c) and d) are repeated at least once.

## Revendications

1. Corps ( 1 ) d'amorçage d'une lampe à décharge à basse pression au mercure, qui comporte une couche (6) absorbant le mercure, par laquelle du mercure peut être absorbé avant l'amorçage de la lampe et, comprenant un revêtement ( 8 ), qui ne forme pas d'amalgame avec le mercure, qui a, de préférence, du titane et qui recouvre, au moins par endroit, la couche ( 6 ) absorbant le mercure.

2. Corps ( 10 ) d'amorçage pour une lampe à décharge à basse pression à amalgame, qui comporte une couche ( 6 ) absorbant le mercure, par laquelle du mercure peut être absorbé avant l'amorçage de la lampe et un revêtement ( 8 ) qui ne forme pas d'amalgame, qui a, de préférence, du titane et qui revêt, au moins par endroit, la couche absorbant le mercure.

3. Corps d'amorçage suivant l'une des revendications précédentes, dans lequel la couche (6) absorbant le mercure comporte de l'indium.

4. Corps d'amorçage suivant l'une des revendications précédentes, dans lequel la revêtement ( 8 ) comportant du titane est constitué, au moins en partie, de poudre de titane.

5. Corps d'amorçage suivant l'une des revendications précédentes, dans lequel, par le revêtement ( 8 ), du titane est déposé en flocons en une quantité d'environ 1,0 à 2,0 mg/cm², de préférence d'environ 1,5 mg/cm².

6. Corps d'amorçage suivant l'une des revendications précédentes, dans lequel le corps d'amorçage comporte un corps (2) de base en acier inoxydable sur lequel la couche ( 6 ) absorbant du mercure et le revêtement ( 8 ) comportant du titane sont déposés.

7. Lampe à décharge à basse pression, comprenant une enceinte de décharge, deux électrodes ( 14, 16 ) et un corps ( 1, 10 ) d'amorçage suivant la revendication 1 ou 2, dans laquelle le corps (1, 10) d'amorçage est disposé à proximité d'au moins l'une des électrodes, de préférence comme drapeau d'addition entre les barrettes de montage de la lampe.

8. Lampe à décharge à basse pression suivant la revendication 7, dans laquelle un corps (1, 10 ) d'amorçage suivant la revendication 1 est associé à chacune des électrodes ( 14, 16).

9. Lampe à décharge à basse pression suivant la revendication 7 ou 8, dans laquelle la distance entre des corps ( 1, 10 ) d'amorçage et un filament ( 26, 28 ) d'une électrode ( 14, 16 ) a été choisie d'une façon telle que la température du corps ( 1, 10 ) d'amorçage soit comprise entre 250°C et 400°C et, de manière très préférée, entre 300 et 350°C.

10. Lampe à décharge à basse pression suivant l'une des revendications 7 à 9, dans laquelle la distance entre le corps ( 1, 10 ) d'amorçage et un filament ( 26, 28 ) d'une électrode va de 1 à 2 mm.

11. Lampe à décharge à basse pression suivant l'une des revendications 7 à 10, dans laquelle la couche (6) absorbant le mercure est prévue en une quantité telle sur le corps ( 1, 10 ) d'amorçage que la quantité de mercure dégagé par le corps d'amorçage compense, au moins pendant la phase d'amorçage de la lampe, la perte de mercure provoquée par l'adsorption.

12. Lampe à décharge à basse pression suivant l'une des revendications 7 à 11, dans laquelle la couche (6) absorbant le mercure est prévue sur le corps d'amorçage en une quantité telle que celle-ci, pendant une durée typique de non fonctionnement de la lampe de quelques heures lors d'une évaporation complète, produit une tension de vapeur de quelques pascals dans la lampe.

13. Procédé de fabrication d'un corps d'amorçage pour une lampe à décharge à basse pression, comprenant les stades a) on prévoit un corps ( 2 ) de base, b) on dépose sur le corps de base une couche (6) absorbant le mercure et c) on prévoit une suspension, qui comporte du titane, et on la dépose, au moins en partie, sur la couche ( 6 ) absorbant le mercure.

14. Procédé suivant la revendication 13, dans lequel, dans le stade c), on effectue le dépôt par immersion.

15. Procédé suivant la revendication 13 ou 14, comprenant un stade d), qui fait suite au stade c), dans lequel on sèche le corps ( 2 ) de base revêtu de la couche absorbant le mercure et de titane.

16. Procédé suivant la revendication 15, comprenant un stade e), qui fait suite au stade d), dans lequel on répète, au moins une fois, les stades c) et d).
